# FASCICULE DE BREVET EUROPEEN

(11) **EP 4 568 788 B1**
(45) Date de publication et mention de la délivrance du brevet: **05.08.2026**
(21) Numéro de dépôt: 23787159.5
(22) Date de dépôt: 22.09.2023
(51) Int. Cl.: B01L 3/02

(54) **EMBOUT POUR PIPETTE DE PRELEVEMENT**
SPITZE FÜR EINE PROBENAHMEPIPETTE
TIP FOR A SAMPLING PIPETTE

(30) Priorité: 18.10.2022 FR 2210760
(43) Date de publication de la demande: 18.06.2025
(73) Titulaire: GILSON SAS, 95400 Villiers-le-Bel (FR); université Clermont Auvergne, 63000 Clermont Ferrand (FR); Centre National de la Recherche Scientifique, 75794 Paris Cedex 16 (FR); Clermont Auvergne INP, 63178 Aubiere Cedex (FR)
(72) Inventeur: BATISSE, Nicolas, 63170 PERIGNAT LES SARLIEVE (FR)
(74) Mandataire: Santarelli
(86) Numéro de dépôt international: PCT/FR2023/051460
(87) Numéro de publication internationale: WO 2024/084146

(56) Documents cités:
- KR-A- 20190 009 185
- US-A1- 2017 074 758

## Description

### Domaine de l'invention

L'invention se situe dans le domaine des pipettes de prélèvement, également dénommées pipettes de laboratoire ou encore pipettes de transfert de liquide, pour le prélèvement et la distribution d'un échantillon d'un liquide dans des récipients ou similaires.

Plus particulièrement, l'invention concerne un embout pour pipette, adapté pour les pipettes à actionnement manuel, les pipettes motorisées, ou les automates de pipetage.

### Etat de la Technique

Depuis de nombreuses années, la conception des pipettes à actionnement manuel, motorisé ou automatique (autrement appelés systèmes de pipetage), fait l'objet de nombreuses améliorations visant à simplifier leur conception, à minimiser les coûts de mise en œuvre, ou à améliorer leur fonctionnement.

Une des problématiques classiques dans le domaine des pipettes est l'écoulement du liquide au sein de la pipette afin d'optimiser les opérations de prélèvement et de distribution, tout en limitant les contaminations entre les différents prélèvements.

Il est ainsi connu de développer des solutions afférentes aux consommables pour pipettes, et notamment à l'embout, afin de maximiser le ratio entre le liquide prélevé et le liquide dispensé afin de ne pas fausser des prélèvements, de limiter les pertes de liquide, et de limiter les contaminations entre les différents prélèvements.

Les solutions connues mettent en jeu des traitements de surface chimiques sur l'embout après sa fabrication par injection plastique ou des texturations topologiques de surface avant ou après la fabrication de l'embout par injection plastique de manière à abaisser l'énergie de surface du polymère, matière constituante de l'embout de prélèvement, et ainsi limiter le liquide retenu dans l'embout de prélèvement par les parois internes.

Toutefois, de tels traitements de surface, même s'ils peuvent présenter une efficacité d'un point de vue de la physique statique, ne prennent pas en compte les aspects relatifs à la dynamique d'écoulement du liquide à l'interface avec le solide durant les deux phases critiques que sont l'aspiration du liquide dans l'embout de prélèvement et la distribution du liquide depuis l'embout de prélèvement.

En effet, une surface peut présenter des caractéristiques hydrophobe, superhydrophobe, oléophobe ou superoléophobe en conditions de mesures statiques, mais peut être hydrophile, superhydrophile, oléophile ou superoléophile en conditions d'utilisation, à l'état immergé par du liquide présent dans l'embout de pipette.

Le maintien d'un état dit Cassie-Baxter, de sorte que les gouttes de liquide restent au sommet de la rugosité d'une surface traitée durant un déplacement dynamique du liquide est donc difficile à obtenir du fait de ces caractéristiques variables selon le régime statique ou dynamique.

Pour contrer ce problème, il est connu de mettre en œuvre des embouts présentant des parois coniques avec des surfaces intérieures comprenant ponctuellement des pics et des creux.

Toutefois, un inconvénient de ces surfaces intérieures portant des déformations est que le liquide, durant son déplacement, peut facilement pénétrer et mouiller les creux de la texture du fait de l'état de Wenzel, c'est-à-dire de la facilité d'adaptation et de mouillage à la morphologie de la surface.

En outre, cet état, observé sur des surfaces planes, est d'autant plus exacerbé que la pression exercée par le fluide sur la surface est forte, ce qui est typiquement le cas d'un liquide confiné dans un espace de faible diamètre tel que l'embout.

Il existe donc un besoin d'améliorer de tels embouts pour pipettes afin d'améliorer l'écoulement du liquide en aspiration et en distribution et de mieux contrôler la vitesse d'écoulement du liquide, que ce soit pour le retenir ou l'accélérer.

US 2017/074758 A1 et KR 2019 0009185 A décrivent des embouts de pipette de l'art antérieur comprenant une pluralité de premiers murs se développant sur un pourtour d'une surface intérieure desdits embouts.

### Exposé de l'invention

L'invention a pour but de remédier au moins en partie aux inconvénients mentionnés ci-dessus relatifs aux techniques de l'art antérieur.

Pour ce faire, l'invention concerne un embout pour pipette, comprenant au moins une paroi de forme conique de révolution d'axe R. Selon l'invention, la portion de paroi comprend une pluralité de premiers murs, chacun se développant sur un pourtour d'au moins une partie d'une surface intérieure, chacun desdits premiers murs s'étendant en saillie depuis une base en contact avec ladite surface intérieure jusqu'à un sommet selon un angle compris entre 40° et 140° par rapport à ladite portion de paroi, le sommet de chacun desdits premiers murs étant espacé du sommet d'un mur adjacent d'une distance inférieure à 200µm, préférentiellement entre 10µm et 80µm, ledit embout comprenant au moins un canal, chaque canal étant délimité par l'espacement entre deux premiers murs. Ledit embout comprend, sur au moins une partie d'une surface intérieure de ladite portion de paroi, une pluralité de deuxièmes murs s'étendant en saillie depuis une base en contact avec ladite surface intérieure jusqu'à un sommet le long de génératrices dudit embout, lesdits deuxièmes murs intersectant lesdits premiers murs, ledit embout comprenant une pluralité de cavités, chaque cavité étant délimitée par l'intersection entre deux premiers murs adjacents et deux deuxièmes murs adjacents.

L'espacement entre le sommet de chacun desdits premiers murs est suffisamment important pour que de l'air puisse venir se piéger entre deux premiers murs,

Ainsi, l'invention propose une approche nouvelle et inventive permettant de résoudre au moins en partie certains des inconvénients de l'art antérieur par le fait que l'embout présente, sur au moins une partie d'une surface intérieure d'une portion de paroi conique, une surface microtexturée avec des protubérances permettant de piéger des poches d'air à proximité des déformations, et ainsi le liquide circulant dans l'embout se trouve au moins partiellement en contact avec de l'air et non intégralement avec les parois de l'embout. De ce fait, les interactions entre le liquide et les parois de l'embout sont limitées et, en conséquence, les risques de rétention de liquide sur la surface intérieure de la paroi de l'embout sont limités. On obtient de ce fait un embout présentant une portion de paroi qui est hydrophobe voire super hydrophobe, ou oléophobe voire super oléophobe, en écoulement dynamique.

En outre, cela permet également de pouvoir mieux contrôler la vitesse d'écoulement en freinant, ou accélérant, le liquide.

Selon un aspect d'au moins un mode de réalisation de l'invention, chacun des premiers murs s'étend sur tout le périmètre de la surface intérieure de la portion de paroi.

Dans ce cas, selon un aspect d'au moins un mode de réalisation de l'invention, chacun des premiers murs peut présenter une forme circulaire, c'est-à-dire former un cercle sur un pourtour de la surface intérieure de la portion de paroi.

Selon un autre aspect d'au moins un mode de réalisation de l'invention, l'embout peut comprendre, sur au moins une partie d'une surface intérieure de ladite paroi plusieurs murs formant une pluralité de cercles espacés longitudinalement, sur la longueur de l'embout.

Selon un aspect d'au moins un mode de réalisation de l'invention, chacun des premiers murs présente une hauteur h comprise entre ladite base et ledit sommet, inférieure à 80µm, préférentiellement comprise entre 1µm et 50µm, encore préférentiellement comprise entre 5µm et 20µm.

Selon un aspect d'au moins un mode de réalisation de l'invention, chacun des premiers murs présente une première largeur à l'endroit de ladite base comprise entre 1 µm et 20 µm, et une deuxième largeur à l'endroit dudit sommet comprise entre 0,1µm et 10µm.

De cette manière, cela donne la possibilité de mettre en œuvre un mur qui puisse avoir différentes formes.

Par exemple, cela permet de mettre en œuvre un mur de forme triangulaire permettant de faciliter le démoulage lors de la réalisation de l'embout. Cela permet en outre de mettre en œuvre différentes formes triangulaires selon les utilisations.

On pourrait également prévoir un mur présentant une forme arrondie au sommet.

Selon un aspect particulier d'au moins un mode de réalisation, lesdits premiers murs sont répartis sur le pourtour de ladite surface intérieure de ladite portion de paroi et lesdits deuxièmes murs sont répartis sur le pourtour de ladite surface intérieure de ladite portion de paroi, chacune des cavités comprenant un volume compris entre 100µm³ et 3 200*10³µm³.

Selon un aspect particulier d'au moins un mode de réalisation, lesdits premiers murs sont répartis uniformément sur le pourtour de ladite surface intérieure de ladite portion de paroi et lesdits deuxièmes murs sont répartis uniformément sur le pourtour de ladite surface intérieure de ladite portion de paroi, chacune des cavités présentant un volume uniforme compris entre 100µm³ et 3 200*10³µm³.

L'invention concerne également une broche pour moule à injection configurée pour le moulage par injection plastique d'un embout pour pipette selon l'un des modes de réalisation précités, ladite broche comprenant une portion de paroi de forme conique de révolution d'axe R comportant, sur au moins une première section conique d'une surface extérieure au moins une pluralité de premières rainures creusées depuis ladite surface extérieure jusqu'à un fond selon un angle compris entre 40 et 140° par rapport à ladite surface extérieure, sur le pourtour de la surface extérieure.

Ladite broche comprend au moins une pluralité de deuxièmes rainures creusées depuis ladite surface extérieure jusqu'à un fond le long de génératrices de la broche.

L'invention concerne également un procédé de fabrication d'une broche pour moule à injection selon l'un des modes de réalisation précités, le procédé comprenant une étape de formation d'au moins une rainure par micro électro-érosion, par laser, par micro-fraisage, par faisceau ionique, ou par impression 3D.

L'invention concerne également un procédé de fabrication d'un embout pour pipette selon l'un des modes de réalisation précité, par injection plastique à l'aide d'un moule à injection plastique portant au moins une broche conique selon l'un des modes de réalisation précités.

### Liste des figures

L'invention, ainsi que les différents avantages qu'elle présente, seront plus facilement compris à la lumière de la description qui va suivre d'un mode de réalisation illustratif et non limitatif de celle-ci, et des dessins annexés parmi lesquels :
La figure 1 est une vue en perspective d'une pipette selon un mode de réalisation de l'invention ;
La figure 2 est une vue en perspective d'un embout pour pipette selon un mode de réalisation de l'invention ;
La figure 3 est une vue en coupe latérale de l'embout de la figure 2 ;
La figure 4a est une autre vue en coupe latérale de l'embout de la figure 2 ;
La figure 4b est une vue détaillée d'une partie de l'embout de la figure 4a ;
La figure 4c est une vue détaillée d'une partie de l'embout de la figure 4b ;
La figure 5 est une vue détaillée d'une partie de l'embout de la figure 4c ;
La figure 6 est une vue détaillée d'une partie d'un embout selon un deuxième mode de réalisation ;
La figure 7 est une vue détaillée d'une cavité selon le mode de réalisation de la figure 6 ;
La figure 8a est une vue d'une broche selon un exemple non revendiqué;
La figure 8b est une vue détaillée d'une partie de la broche de la figure 8a ;
La figure 9a est une vue d'une broche selon un deuxième mode de réalisation de l'invention, et
La figure 9b est une vue détaillée d'une partie de la broche de la figure 9a.

### Description détaillée d'un mode de réalisation de l'invention

Le principe général de l'invention repose sur la mise en œuvre de protubérances non ponctuelles sur un pourtour d'au moins une partie d'une surface intérieure de la paroi d'un embout pour pipette de sorte à maintenir un état dit Cassie-Baxter, et donc de sorte que les gouttes de liquide restent au sommet des protubérances durant un déplacement dynamique du liquide.

On présente maintenant, en relation avec les figures 1 à 5, un premier mode de réalisation de l'invention.

Les pipettes manuelles sont destinées à être tenues en main par un opérateur, durant les opérations de prélèvement et de distribution de liquide. Pour les pipettes manuelles mécaniques, ces opérations sont réalisées par mise en mouvement d'un bouton de commande de pipetage, obtenue par l'application d'une pression d'actionnement sur ce même bouton qui est transférée mécaniquement à une tige de commande. Sur les pipettes motorisées, la pression de commande de l'opérateur sur le bouton de commande engendre un signal qui est transmis à l'unité de commande de la pipette, afin que celle-ci déclenche la mise en mouvement de la tige de commande par le biais d'un moteur embarqué dans la pipette.

Quant aux automates de pipetage, ils sont placés sur la paillasse du laboratoire et un système de contrôle engendre le signal qui est transmis à l'unité de commande de l'automate, afin que celui-ci déclenche la mise en mouvement de l'unité de pipetage par le biais d'un moteur.

Il est à noter que les pipettes, qu'elles soient manuelles, motorisées, ou automatiques, peuvent être des pipettes à déplacement d'air ou des pipettes à déplacement positif. Les pipettes à déplacement positif sont utilisées avec des embouts de type seringues où le liquide est en contact direct avec le piston. Dans ce cas, le piston fait partie de l'embout et est jeté après utilisation.

Pour le cas des pipettes à déplacement d'air, le liquide n'est jamais en contact avec le piston, qui se trouve à l'intérieur de la partie basse de la pipette, dans le porte-embout. La figure 1 illustre une pipette manuelle mécanique 100 à déplacement d'air présentant un corps 101 surmonté d'un bouton de commande de pipetage 103. Le corps 101 est prolongé par une tête de pipetage 102 portant, à son extrémité, un embout 1.

Selon l'invention, l'embout, illustré plus particulièrement aux figures 2 à 6, comprend une portion de paroi 2 de forme conique de révolution d'axe R.

Plus particulièrement, cette portion de paroi présente une section diminuant vers une extrémité de sortie 3 du liquide de la pipette.

Selon d'autres modes de réalisation, l'ensemble de la paroi de l'embout pourrait être de forme conique.

La portion de paroi 2 de l'embout 1 comporte une surface extérieure, et une surface intérieure destinée à être en contact avec du liquide prélevé ou à distribuer.

Selon l'invention, l'embout 1 comprend une pluralité de premiers murs 20 se développant sur un pourtour d'au moins une partie de la surface intérieure de la portion de paroi 2.

Chacun des premiers murs 20 s'étend en saillie depuis une base 200 en contact avec la surface intérieure jusqu'à un sommet 201 selon un angle compris entre 40° et 140° par rapport à la portion de paroi 2.

Dans le mode de réalisation illustré, et comme visible notamment en figure 5, chacun des premiers murs 20 s'étend en saillie depuis une base 200 en contact avec la surface intérieure de la portion de paroi 2 jusqu'à un sommet 201 selon un angle sensiblement égal à 90° par rapport à la paroi 2.

Ainsi, un tel embout 1 pour pipette permet de piéger des poches d'air à proximité du premier mur 20, et ainsi le liquide circulant dans l'embout se trouve au moins partiellement en contact avec de l'air et non intégralement avec la surface intérieure de l'embout. De ce fait, les interactions entre le liquide et les parois de l'embout sont limitées et, en conséquence, les risques de rétention de liquide sur la surface intérieure de la portion de paroi 2 de l'embout 1 sont limités.

La surface intérieure de la portion de paroi 2 comprend plusieurs premiers murs 20, deux étant représentés sur la figure 5.

Dans le mode de réalisation, illustré, chacun des premiers murs 20 présente une hauteur h, comprise entre la base 200 et le sommet 201 comprise entre 5µm et 20µm.

De manière générale, chacun des premiers murs présente une hauteur, comprise entre la base et le sommet, inférieure à 80µm, préférentiellement comprise entre 1µm et 50µm.

En outre, dans le mode de réalisation, illustré, chacun des premiers murs 20 présente une première largeur b comprise entre 1 µm et 20 µm, et une deuxième largeur c à l'endroit du sommet 201 comprise entre 0,01 µm et 10µm.

En outre, dans le mode de réalisation illustré, chacun des premiers murs 20 présente une troisième largeur à mi-hauteur a, correspondant à une hauteur à 0,5h, comprise entre 0,1b et 0,6b.

De ce fait, dans ce mode de réalisation, les premiers murs présentent un profil sensiblement triangulaire.

L'avantage d'avoir une telle forme pour les premiers murs est que lors de la fabrication, par exemple par moulage par injection plastique, les opérations de démoulage sont facilitées.

Selon d'autres modes de réalisation, on pourrait prévoir que les premiers murs présentent une forme rectangulaire, ou trapézoïdale.

Chacun de ces premiers murs 20 s'étend sur tout le périmètre de la surface intérieure de la portion de paroi 2, et présente une forme circulaire.

De cette manière, et du fait de la forme conique de la portion de paroi, la surface intérieure présente une pluralité de premiers murs espacés longitudinalement et formant des cercles de différents diamètres sur la surface intérieure de la portion de paroi 2.

L'espacement longitudinal f entre deux premiers murs peut être considéré comme l'espacement entre deux sommets 201 de deux premiers murs adjacents, et peut être préférentiellement compris entre 10µm et 80µm.

En outre, entre deux premiers murs, l'embout comprend au moins un canal, chaque canal étant délimité par l'espacement entre deux premiers murs 20.

De manière générale, le sommet 201 de chacun des premiers murs 20 est espacé du sommet 201 d'un mur adjacent d'une distance inférieure à 200µm.

En outre, un tel espacement longitudinal f permet que le liquide, durant un déplacement dynamique, entre en contact avec les premiers murs et trempe une hauteur d des premiers murs, en évitant d'entrer en contact avec la surface intérieure de la portion de paroi 2. Cet espacement longitudinal permet donc d'avoir une hauteur m entre le sommet 201 du mur et le bas du ménisque qui soit inférieure à 0,99h.

En d'autres termes, le ménisque de liquide se formant entre deux murs présente une hauteur m inférieure à la hauteur h de sorte à ne pas toucher la surface intérieure de la portion de paroi 2.

Selon une autre alternative de ce mode de réalisation, l'embout pourrait comprendre plusieurs portions de premiers murs alignés sur une même altitude du pourtour de la surface intérieure de l'embout.

Sur les figures 6 et 7, l'embout 1' pour pipette, comprenant une portion de paroi 2' de forme conique de révolution d'axe R, avec plusieurs premiers murs 20' se développant sur un pourtour d'une partie d'une surface intérieure de la paroi 2', le premier mur s'étendant en saillie depuis une base en contact avec la surface intérieure jusqu'à un sommet selon un angle compris entre 40° et 140° par rapport à la paroi 2'.

L'embout comprend en outre, sur au moins une partie d'une surface intérieure de la portion de paroi 2', une pluralité de deuxièmes murs 21' s'étendant en saillie depuis une base 210' en contact avec la surface intérieure jusqu'à un sommet 211' le long de génératrices de l'embout, ces deuxièmes murs intersectant les premiers murs 20'.

De ce fait, l'embout comprend une pluralité de cavités 23', chaque cavité étant délimitée par l'intersection entre deux premiers murs 20' adjacents et deux deuxièmes murs 21' adjacents.

Dans ce mode de réalisation, les premiers murs 20' ne sont pas répartis uniformément sur le pourtour de la surface intérieure de la portion de paroi 2' et les deuxièmes murs 21' sont répartis uniformément sur le pourtour de la surface intérieure de la paroi 2'. Une bande centrale 24' reste vierge de tout mur.

Ici, chacune des cavités 23' comprend un volume sensiblement égal compris entre 100µm³ et 3 200*10³µm³.

Selon d'autres modes de réalisation, les premiers murs 20' pourraient être répartis uniformément sur le pourtour de la surface intérieure de la portion de paroi 2' et/ou les deuxièmes murs pourraient être répartis uniformément sur le pourtour de la surface intérieure de la paroi 2'.

On présente maintenant, en relation avec les figures 8a et 8b, un exemple non revendiqué d'une broche pour moule à injection configurée pour le moulage par injection plastique d'un embout pour pipette. Comme illustré, cette broche comprend une portion de paroi de forme conique de révolution d'axe R comportant, sur au moins une première section 90 d'une surface extérieure au moins une première rainure 91 creusée depuis la surface extérieure jusqu'à un fond selon un angle compris entre 40 et 140° par rapport à la surface extérieure, sur le pourtour de la surface extérieure.

Plus particulièrement, dans cet exemple, cette broche comprend une pluralité de premières rainures 91 creusées depuis la surface extérieure jusqu'à un fond selon un angle compris entre 40 et 140° par rapport à la surface extérieure.

On présente maintenant, en relation avec les figures 9a et 9b, un mode de réalisation d'une broche pour moule à injection configurée pour le moulage par injection plastique d'un embout 1 pour pipette. Comme illustré, cette broche 9' comprend une portion de paroi de forme conique de révolution d'axe R comportant, sur au moins une première section 90' d'une surface extérieure au moins une première rainure 91' creusée depuis la surface extérieure jusqu'à un fond selon un angle compris entre 40 et 140° par rapport à la surface extérieure, sur le pourtour de la surface extérieure.

Plus particulièrement, dans ce mode de réalisation, cette broche comprend une pluralité de premières rainures 91' creusées depuis la surface extérieure jusqu'à un fond selon un angle compris entre 40 et 140° par rapport à la surface extérieure.

En outre, la broche de ce deuxième mode de réalisation comprend sur au moins une première section conique d'une surface extérieure au moins une deuxième rainure 92' creusée depuis la surface extérieure jusqu'à un fond selon un angle compris entre 40 et 140° par rapport à la surface extérieure, le long de génératrices de la broche.

Plus particulièrement, dans ce deuxième mode de réalisation, la broche comprend une pluralité de deuxièmes rainures 92' creusées depuis ladite surface extérieure jusqu'à un fond le long de génératrices de la broche.

Une telle broche selon l'exemple ou le mode de réalisation décrits ci-dessus permet de mettre en œuvre un procédé de fabrication d'un embout pour pipette par injection plastique à l'aide d'un moule à injection plastique comprenant au moins une broche.

Il est à noter que cette broche pour moule à injection peut être fabriquée par le biais d'un procédé comprenant une étape de formation d'au moins une rainure par micro électro-érosion, par laser, par micro-fraisage, par faisceau ionique, ou par impression 3D.

## Revendications

1. Embout (1, 1') pour pipette, comprenant au moins une portion de paroi (2, 2') de forme conique de révolution d'axe (R), ladite portion de paroi (2, 2') comprenant une pluralité de premiers murs (20, 20'), chacun se développant sur un pourtour d'au moins une partie d'une surface intérieure, chacun desdits premiers murs s'étendant en saillie depuis une base (200, 200') en contact avec ladite surface intérieure jusqu'à un sommet (201, 201') selon un angle compris entre 40° et 140° par rapport à ladite portion de paroi (2, 2'), le sommet (201, 201') de chacun desdits premiers murs (20, 20') étant espacé du sommet (201, 201') d'un mur adjacent d'une distance inférieure à 200µm, préférentiellement entre 10µm et 80µm, ledit embout comprenant au moins un canal, chaque canal étant délimité par l'espacement entre deux premiers murs (20, 20'), **caractérisé en ce que** ledit embout comprend, sur au moins une partie d'une surface intérieure de ladite portion de paroi (2'), une pluralité de deuxièmes murs (21') s'étendant en saillie depuis une base (210') en contact avec ladite surface intérieure jusqu'à un sommet (211') le long de génératrices dudit embout (1'), lesdits deuxièmes murs (21') intersectant lesdits premiers murs (20'), ledit embout comprenant une pluralité de cavités (23'), chaque cavité étant délimitée par l'intersection entre deux premiers murs (20') adjacents et deux deuxièmes murs (21') adjacents.

2. Embout (1, 1') pour pipette selon la revendication 1, **caractérisé en ce que** chacun desdits premiers murs (20, 20') s'étend sur tout le périmètre de ladite surface intérieure de ladite portion de paroi.

3. Embout (1, 1') pour pipette selon l'une des revendications précédentes, **caractérisé en ce que** chacun desdits premiers murs (20, 20') présente une hauteur (h), comprise entre ladite base (200, 200') et ledit sommet (201, 201'), inférieure à 80µm, préférentiellement comprise entre 1µm et 50µm, encore préférentiellement entre 5µm et 20µm.

4. Embout (1, 1') pour pipette selon l'une des revendications précédentes, **caractérisé en ce que** I chacun desdits premiers murs (20, 20') présente une première largeur à l'endroit de ladite base (200, 200') comprise entre 1 µm et 20 µm, et une deuxième largeur à l'endroit dudit sommet (201, 201') comprise entre 0,01 µm et 10µm.

5. Embout (1') pour pipette selon l'une des revendications précédentes, **caractérisé en ce que** lesdits premiers murs (20') sont répartis sur le pourtour de ladite surface intérieure de ladite portion de paroi (2') et lesdits deuxièmes murs (21') sont répartis sur le pourtour de ladite surface intérieure de ladite portion de paroi (2'), chacune des cavités (23') comprenant un volume compris entre 100µm³ et 3 200*10³µm³.

6. Broche pour moule à injection pour le moulage par injection plastique d'un embout (1, 1') pour pipette selon l'une des revendications 1 à 5, ladite broche comprenant au moins une portion de paroi de forme conique de révolution d'axe (R) comportant, sur au moins une première section conique d'une surface extérieure
- une pluralité de premières rainures (91') creusées depuis ladite surface extérieure jusqu'à un fond selon un angle compris entre 40 et 140° par rapport à ladite surface extérieure, sur le pourtour de la surface extérieure, le fond de chacune desdites premières rainures étant espacé du fond d'une rainure adjacente d'une distance inférieure à 200µm, préférentiellement entre 10µm et 80µm, **caractérisée en ce que** ladit broche comprend
- une pluralité de deuxièmes rainures creusées (92') depuis ladite surface extérieure jusqu'à un fond le long de génératrices de la broche.

7. Procédé de fabrication d'une broche pour moule à injection selon la revendication 6, **caractérisé en ce qu'**il comprend une étape de formation d'au moins une rainure par micro électro-érosion, par laser, par micro-fraisage, par faisceau ionique, ou par impression 3D.

8. Procédé de fabrication d'un embout (1, 1') pour pipette selon l'une des revendications 1 à 5 par injection plastique à l'aide d'un moule à injection plastique comprenant au moins une broche selon la revendication 6.

## Patentansprüche

1. Pipettenspitze (1, 1'), umfassend mindestens einen Wandabschnitt (2, 2') mit einer konischen Rotationsform mit Achse (R), wobei der Wandabschnitt (2, 2') eine Mehrzahl erster Trennwände (20, 20') umfasst, die sich jeweils entlang eines Umfangs zumindest eines Teils einer Innenfläche erstrecken, wobei sich jede der ersten Trennwände als Vorsprung von einer mit der Innenfläche in Kontakt stehenden Basis (200, 200') zu einem Scheitel (201, 201') in einem Winkel zwischen 40° und 140° bezüglich des Wandabschnitts (2, 2') erstreckt, wobei der Scheitel (201, 201') jeder der ersten Trennwände (20, 20') von dem Scheitel (201, 201') einer benachbarten Trennwand um einen Abstand von weniger als 200 µm, vorzugsweise zwischen 10 µm und 80 µm, beabstandet ist, wobei die Spitze mindestens einen Kanal umfasst, wobei jeder Kanal durch den Zwischenraum zwischen zwei ersten Trennwänden (20, 20') definiert ist, **dadurch gekennzeichnet, dass** die Spitze an mindestens einem Teil einer Innenfläche des Wandabschnitts (2') eine Mehrzahl zweiter Trennwände (21') umfasst, die sich als Vorsprung von einer mit der Innenfläche in Kontakt stehenden Basis (210') zu einem Scheitel (211') entlang von Mantellinien der Spitze (1') erstrecken, wobei die zweiten Trennwände (21') die ersten Trennwände (20') schneiden, wobei die Spitze eine Mehrzahl von Kavitäten (23') umfasst, wobei jede Kavität durch die Schnittstelle zwischen zwei benachbarten ersten Trennwänden (20') und zwei benachbarten zweiten Trennwänden (21') definiert ist.

2. Pipettenspitze (1, 1') nach Anspruch 1, **dadurch gekennzeichnet, dass** sich jede der ersten Trennwände (20, 20') über den gesamten Umfang der Innenfläche des Wandabschnitts erstreckt.

3. Pipettenspitze (1, 1') nach einem der vorhergehenden Ansprüche, **dadurch gekennzeichnet, dass** jede der ersten Trennwände (20, 20') zwischen der Basis (200, 200') und dem Scheitel (201, 201') eine Höhe (h) von weniger als 80 µm, vorzugsweise zwischen 1 µm und 50 µm, weiter bevorzugt zwischen 5 µm und 20 µm, aufweist.

4. Pipettenspitze (1, 1') nach einem der vorhergehenden Ansprüche, **dadurch gekennzeichnet, dass** jede der ersten Trennwände (20, 20') an der Stelle der Basis (200, 200') eine erste Breite zwischen 1 µm und 20 µm und an der Stelle des Scheitels (201, 201') eine zweite Breite zwischen 0,01 µm und 10 µm aufweist.

5. Spitze (1') für eine Pipette nach einem der vorhergehenden Ansprüche, **dadurch gekennzeichnet, dass** die ersten Trennwände (20') über den Umfang der Innenfläche des Wandabschnitts (2') verteilt sind und die zweiten Trennwände (21') über den Umfang der Innenfläche des Wandabschnitts (2') verteilt sind, wobei jede der Kavitäten (23') ein Volumen zwischen 100 µm³ und 3200 · 10³ µm³ aufweist.

6. Dorn für eine Spritzgießform, die zum Kunststoffspritzgießen einer Pipettenspitze (1, 1') nach einem der Ansprüche 1 bis 5 eingerichtet ist, wobei der Dorn mindestens einen Wandabschnitt mit einer konischen Rotationsform mit Achse (R) umfasst, der auf mindestens einem ersten konischen Abschnitt einer Außenfläche eine Mehrzahl erster Nuten (91') aufweist, die von der Außenfläche bis zu einem Grund in einem Winkel zwischen 40° und 140° bezüglich der Außenfläche auf dem Umfang der Außenfläche eingearbeitet sind, wobei der Grund jeder der ersten Nuten von dem Grund einer benachbarten ersten Nut um einen Abstand von weniger als 200 µm, vorzugsweise zwischen 10 µm und 80 µm, beabstandet ist, **dadurch gekennzeichnet, dass** der Dorn eine Mehrzahl zweiter Nuten (92') umfasst, die von der Außenfläche bis zu einem Grund entlang von Mantellinien des Dorns eingearbeitet sind.

7. Verfahren zur Herstellung eines Dorns für eine Spritzgießform nach Anspruch 6, **dadurch gekennzeichnet, dass** es einen Schritt des Ausbildens mindestens einer Nut durch Mikro-Funkenerosion, mittels Laser, durch Mikrofräsen, mittels Ionenstrahl oder durch 3D-Druck umfasst.

8. Verfahren zur Herstellung einer Pipettenspitze (1, 1') nach einem der Ansprüche 1 bis 5 durch Kunststoffspritzgießen unter Verwendung einer Kunststoff-Spritzgießform, die mindestens einen Dorn nach Anspruch 6 umfasst.

## Claims

1. Pipette tip (1, 1'), comprising at least one wall portion (2, 2') having a conical shape of revolution with axis (R), said wall portion (2, 2') comprising a plurality of first partitions (20, 20'), each extending on a circumference of at least a part of an inner surface, each of said first partitions extending as a protrusion from a base (200, 200') in contact with said inner surface to a top (201, 201') at an angle of between 40° and 140° with respect to said wall portion (2, 2'), the top (201, 201') of each of said first partitions (20, 20') being spaced apart from the top (201, 201') of an adjacent partition by a distance of less than 200µm, preferably between 10µm and 80µm, said tip comprising at least one channel, each channel being defined by the spacing between two first partitions (20, 20'), **characterized in that** said tip comprises, on at least a part of an inner surface of said wall portion (2'), a plurality of second partitions (21') extending as a protrusion from a base (210') in contact with said inner surface to a top (211') along generatrixes of said tip (1'), said second partitions (21') intersecting said first partitions (20'), said tip comprising a plurality of cavities (23'), each cavity being defined by the intersection between two adjacent first partitions (20') and two adjacent second partitions (21').

2. Pipette tip (1, 1') according to claim 1, **characterized in that** each of said first partitions (20, 20') extends over the entire perimeter of said inner surface of said wall portion.

3. Pipette tip (1, 1') according to one of the preceding claims, **characterized in that** each of said first partitions (20, 20') has a height (h), between said base (200, 200') and said top (201, 201'), of less than 80µm, preferably between 1µm and 50µm, more preferably between 5µm and 20µm.

4. Pipette tip (1, 1') according to one of the preceding claims, **characterized in that** each of said first partitions (20, 20') has a first width at the location of said base (200, 200') of between 1µm and 20µm, and a second width at the location of said top (201, 201') of between 0.01µm and 10µm.

5. Tip (1') for a pipette according to one of the preceding claims, **characterized in that** said first partitions (20') are distributed over the circumference of said inner surface of said wall portion (2') and said second partitions (21') are distributed over the circumference of said inner surface of said wall portion (2'), each of the cavities (23') comprising a volume of between 100µm³ and 3200*10³µm³.

6. Pin for an injection mold configured for the plastic injection molding of a pipette tip (1, 1') according to any one of claims 1 to 5, said pin comprising at least one wall portion having a conical shape of revolution with axis (R) including, on at least one first conical section of an outer surface, a plurality of first groove (91') hollowed out from said outer surface to a bottom at an angle of between 40 and 140° with respect to said outer surface, on the circumference of the outer surface, said bottom of each of first grooves being spaced from the bottom of an adjacent first groove by a distance of less than 200µm, preferably between 10µm and 80µm,
**characterized in that** said pin comprises a plurality of second groove (92') hollowed out from said outer surface to a bottom along generatrixes of the pin.

7. Method for manufacturing a pin for an injection mold according to claim 6, **characterized in that** it comprises a step of forming at least one groove by micro-spark erosion, by laser, by micro-milling, by ion beam, or by 3D printing.

8. Method for manufacturing a pipette tip (1, 1') according to one of claims 1 to 5 by plastic injection using a plastic injection mold comprising at least one pin according to claim 6.
